# EUROPÄISCHE PATENTSCHRIFT

(11) **EP 3 263 287 B1**
(45) Veröffentlichungstag und Bekanntmachung des Hinweises auf die Patenterteilung: **17.04.2019**
(21) Anmeldenummer: 17159982.2
(22) Anmeldetag: 09.03.2017
(51) Int. Cl.: B25C 5/02

(54) **HEFTKLAMMERGERÄT**
STAPLER
AGRAFEUSE

(30) Priorität: 06.04.2016 DE 102016003990
(43) Veröffentlichungstag der Anmeldung: 03.01.2018
(73) Patentinhaber: Leitz ACCO Brands GmbH & Co KG, 70469 Stuttgart (DE)
(72) Erfinder: LEUTE, Kurt, 78176 Blumberg (DE); SCHNEIDER, Ulrich, 70563 Stuttgart (DE)
(74) Vertreter: Patentanwälte Bregenzer und Reule Partnerschaftsgesellschaft mbB

(56) Entgegenhaltungen:
- WO-A1-94/01250
- DE-A1- 19 650 241
- DE-A1-102006 028 615
- US-A- 2 227 826

## Beschreibung

Die Erfindung betrifft ein Heftklammergerät gemäß Oberbegriff des Anspruchs 1 bzw. gemäß Oberbegriff des Anspruchs 11. Ein solches Heftklammergerät ist von DE 19650241 A1 bekannt.

Bekannte Heftklammergeräte dieser Art sind oft als Oberlader-Heftgeräte ausgebildet, deren Treiberschenkel zum Beladen des Klammermagazins um die Querachse um nahezu 180° gegenüber dem Amboßschenkel verschwenkt werden kann. Oft kann auch das Klammermagazin um die Querachse gegenüber dem Amboßschenkel um etwa 180° verschwenkt werden, wenn mittels der Heftklammern beispielsweise ein Gegenstand an einer Wand befestigt werden soll und der Amboßschenkel nicht zum Umformen der Heftklammern benötigt wird. Bei vorbekannten Heftklammergeräten ist der hintere Bereich des Amboßschenkels meist mit einer Öffnung versehen, so dass ein ungehindertes Verschwenken des Treiberschenkels gegenüber dem Amboßschenkel ermöglicht wird. Dies hat jedoch den Nachteil, dass ein Bolzen, durch den die Querachse verläuft und der den Amboßschenkel, das Klammermagazin und den Treiberschenkel miteinander verbindet, sichtbar ist, was designerisch als nachteilig empfunden wird. Desweiteren sind solche Heftgeräte meistens mit einer Amboßplatte ausgestattet, die zwei Umformkonturen für die Heftklammern aufweist. Eine Umformkontur ermöglicht ein Umbiegen der Schenkel der Heftklammern aufeinander zu, während die andere Umformkontur ein Umbiegen der Schenkel der Heftklammern voneinander weg ermöglicht. Beim Heften muss die betreffende Umformkontur unter dem Spalt am Vorderende des Klammermagazins angeordnet sein. Um zwischen zwei Heftungsarten wechseln zu können, kann die Amboßplatte von einer Heftstellung, in der sie verdrehfest am Amboßschenkel fixiert ist, durch Anheben in eine Wechselstellung gebracht werden, in der sie bezüglich des Amboßschenkels verdrehbar ist. Um zum Zwecke des Anhebens an der Amboßplatte angreifen zu können, weist der Amboßschenkel an zwei einander abgewandten Seitenflächen jeweils eine Aussparung auf oder er weist eine Öffnung in seiner Bodenfläche auf, durch die zum Hochdrücken der Amboßplatte durchgegriffen werden kann. Beides wird ebenfalls als designerisch nachteilig empfunden.

Es ist daher Aufgabe der Erfindung, ein Heftklammergerät der eingangs genannten Art derart weiterzubilden, dass es designerisch ansprechender ist.

Diese Aufgabe wird erfindungsgemäß durch ein Heftklammergerät mit den Merkmalen des Anspruchs 1 und alternativ hierzu durch ein Heftklammergerät mit den Merkmalen des Anspruchs 11 gelöst. Vorteilhafte Weiterbildungen der Erfindung sind Gegenstand der abhängigen Ansprüche.

Der erfindungsgemäßen Lösung gemäß Anspruch 1 liegt der Gedanke zugrunde, einen Mechanismus zur Verfügung zu stellen, der ein Bewegen der Amboßplatte aus der Heftstellung in die Wechselstellung ermöglicht, ohne dass der Benutzer dabei direkt an der Amboßplatte angreifen muss. Dadurch kann die Amboßplatte vollständig im Amboßschenkel aufgenommen sein, ohne dass dieser seitliche Aussparungen aufweisen muss. Insbesondere kann die Oberfläche der Amboßplatte in der Heftstellung mit einer Oberfläche des Amboßschenkels fluchten.

Zweckmäßig weist die Amboßplatte mindestens ein nach unten abstehendes Fixierelement auf, das in der Heftstellung unverdrehbar in einer Aufnahmekontur im Amboßschenkel aufgenommen und in der Wechselstellung aus der Aufnahmekontur herausgehoben ist.

Es wird bevorzugt, dass die Amboßplatte einen nach unten abstehenden Zapfen aufweist und dass im Amboßschenkel ein Betätigungselement angeordnet ist, dessen vorderes Ende zum Beaufschlagen einer nach unten gerichteten Betätigungsfläche am Zapfen durch Verschieben des Schiebers in der Längsrichtung anhebbar ist. Zu diesem Zweck wird bevorzugt, dass der Zapfen einen Grundkörper und einen vom Grundkörper radial abstehenden Wulst aufweist, an dessen Unterseite die Betätigungsfläche angeordnet ist, und dass das Betätigungselement einen zu seinem vorderen Ende offenen, den Grundkörper aufnehmenden und sich in der Längsrichtung erstreckenden Schlitz aufweist. Das Betätigungselement umgreift dann den Grundkörper und beaufschlagt den Wulst von unten mit einer symmetrisch verteilten Kraft, wenn sein vorderes Ende angehoben wird indem der Schieber nach vorne geschoben wird. Zweckmäßig weist das Betätigungselement an seiner Unterseite eine sich zum hinteren Bereich schräg nach oben erstreckende, vom Schieber beaufschlagbare Gleitfläche auf. Dabei ist das Betätigungselement vorteilhaft als Blattfeder ausgebildet, die an ihrem dem vorderen Ende abgewandten hinteren Endbereich am Amboßschenkel fixiert ist. Fällt die Beaufschlagung durch den Schieber weg, so bewirkt die Rückstellkraft der Blattfeder, dass diese wieder in den ursprünglichen Zustand zurückkehrt. Dabei wird bevorzugt, dass der Zapfen einen weiteren Wulst aufweist, der im Abstand zum Wulst radial vom Grundkörper absteht, und dass das vordere Ende des Betätigungselements zwischen dem Wulst und dem weiteren Wulst angeordnet ist. Ein Entspannen der Blattfeder bewirkt dann ein Beaufschlagen des weiteren Wulsts, so dass die Rückstellkraft der Blattfeder die Amboßplatte wieder in die Heftstellung zurückführt.

Die Rückstellkraft wird vorzugsweise durch eine Druckfeder aufgebracht, die zwischen einer dem hinteren Bereich zugewandten ersten Abstützfläche am Amboßschenkel und einer dem vorderen Bereich zugewandten zweiten Abstützfläche am Schieber angeordnet ist. Eine solche Anordnung einer Druckfeder ist eine besonders einfache Möglichkeit, die Rückstellkraft aufzubringen.

Der erfindungsgemäßen Lösung gemäß Anspruch 11 liegt der Gedanke zugrunde, dem Heftklammergerät im hinteren Bereich des Amboßschenkels ein ansprechenderes Design zu verleihen. Zu diesem Zweck weist der Amboßschenkel eine hintere Öffnung auf, in die insbesondere eine hintere Begrenzungswand des Treiberschenkels eindringen kann, wenn dieser zum Öffnen des Klammermagazins gegenüber dem Amboßschenkel verschwenkt wird. Die hintere Öffnung des Amboßschenkels wird durch eine Rückwand zumindest größtenteils ausgefüllt, die gegen eine Rückstellkraft in der Längsrichtung verschieblich ist. Der Treiberschenkel weist eine Druckpartie auf, die beim Verschwenken um die Querachse die Rückwand gegen die Rückstellkraft in der Längsrichtung verschiebt. Damit ist das Heftklammergerät im hinteren Bereich des Amboßschenkels geschlossen und die Querachse ist nicht sichtbar, insbesondere wenn die Rückwand und die hintere Begrenzungswand miteinander fluchtende, eine Rückseite des Heftklammergeräts bildende Außenflächen aufweisen. Idealerweise weist die Rückwand die Druckfläche auf, die dann die Außenseite der Rückwand bildet, so dass die Amboßplatte durch ein Verschwenken des Treiberschenkels gegenüber dem Amboßschenkel angehoben werden kann.

Die hintere Öffnung wird zweckmäßig durch zwei sich in der Längsrichtung erstreckende Seitenwände des Amboßschenkels begrenzt. Zudem wird bevorzugt, dass die Rückwand einen sich in der Längsrichtung schräg nach oben erstreckenden Fortsatz aufweist, wobei die Druckpartie eine am Fortsatz anliegende untere Kante einer hinteren Begrenzungswand des Treiberschenkels aufweist. Um ein Beladen des Klammermagazins von oben zu ermöglichen, ist der Treiberschenkel zweckmäßig gegenüber dem Amboßschenkel um einen Schwenkwinkel von mindestens 150° verschwenkbar. Zudem kann auch das Klammermagazin auch gegenüber dem Amboßschenkel um einen solchen Schwenkwinkel verschwenkbar sein, so dass ein Heften auch ohne Benutzung der Amboßplatte möglich ist.

Im Folgenden wird die Erfindung anhand eines in der Zeichnung schematisch dargestellten Ausführungsbeipiels näher erläutert. Es zeigen
- Fig. 1: ein Heftklammergerät in perspektivischer Ansicht;
- Fig. 2a: das Heftklammergerät gemäß Fig. 1 in einer Explosionsdarstellung;
- Fig. 2b: eine perspektivische Teilansicht der Explosionsdarstellung gemäß Fig. 2a;
- Fig. 3a, 3b: das Heftklammergerät gemäß Fig. 1 in Draufsicht und im Schnitt entlang der Linie A-A;
- Fig. 4a, 4b: das Heftklammergerät gemäß Fig. 1 mit teilweise geöffnetem Klammermagazin in Draufsicht und im Schnitt entlang der Linie B-B;
- Fig. 5a, 5b: das Heftklammergerät gemäß Fig. 1 mit vollständig geöffnetem Klammermagazin in Draufsicht und im Schnitt entlang der Linie C-C und
- Fig. 6a, 6b: das Heftklammergerät gemäß Fig. 1 in Seitenansicht und teilweise im Schnitt, mit geschlossenem Klammermagazin und mit vollständig geöffnetem Klammermagazin.

Das in der Zeichnung dargestellte Heftklammergerät 10 weist einen in seinem vorderen Bereich 12 eine Amboßplatte 14 tragenden Amboßschenkel 16 auf. In einem Lagerbock 18 im hinteren Bereich 20 des Amboßschenkels 16 ist ein Bolzen 22 angeordnet, dessen Längsmittelachse eine Querachse 24 bildet, um die ein Klammermagazin 26 begrenzt gegenüber dem Amboßschenkel 16 verschwenkbar ist. Ebenfalls um die Querachse 24 ist ein Treiberschenkel 28 begrenzt gegenüber dem Amboßschenkel 16 und dem Klammermagazin 26 verschwenkbar. An seinem dem Lagerbock 18 abgewandten Ende weist der Treiberschenkel 28 einen nach unten weisenden, aus einem Stück Blech bestehenden Treiber 30 auf, der beim Niederdrücken des Treiberschenkels 28 die vorderste der im Klammermagazin 26 enthaltenen Heftklammern 32 beaufschlagt und durch einen am Vorderende 34 des Klammermagazins 26 über der Amboßplatte 14 angeordneten Spalt 36 auf auf der Amboßplatte 14 liegendes Schriftgut drückt. Zum Umformen der Heftklammern 32 weist die Amboßplatte 14 an ihrer dem Klammermagazin 26 zugewandten Oberfläche zwei Umformkonturen 38 auf, welche alternativ unter dem Spalt 36 positioniert werden können.

Die Heftklammern 32 werden mittels eines Klammerschiebers 40 zum Vorderende 34 des Klammermagazins 26 vorgeschoben, so dass die vorderste der Heftklammern 32 stets über dem Spalt 36 angeordnet ist. Im Treiberschenkel 28 ist ein Widerlager 42 angeordnet, in dem die Vorratstrommel einer Rollfeder 44 aufgenommen ist. Das Metallband der Rollfeder 44 ist durch einen Schlitz im Widerlager 42 durchgeführt und mit seinem Ende am dem Lagerbock 18 zugewandten hinteren Ende des Klammerschiebers 40 befestigt. Da das Widerlager 42 im in Fig. 1, 3a, 3b gezeigten betriebsbereiten Zustand des Heftklammergeräts 10 stets näher am Vorderende 34 des Klammermagazins 26 angeordnet ist als das hintere Ende des Klammerschiebers 40, bewirkt die beim Abwickeln der Vorratstrommel auftretende Rückstellkraft der Rollfeder 44 ein Andrücken des Klammerschiebers 40 gegen die Heftklammern 32 und somit ein Andrücken der Heftklammern 32 gegen das Vorderende 34 des Klammermagazins 26.

Die Amboßplatte 14 weist zwei nach unten abstehende Fixierelemente 46 auf, die in einer in Fig. 1, 3b dargestellten Heftstellung der Amboßplatte 14 in Aufnahmekonturen 48 im Amboßschenkel 16 eingreifen, so dass die Amboßplatte 14 unverdrehbar im Amboßschenkel 16 fixiert ist, wobei eine der beiden Umformkonturen 38 direkt unter den Spalt 36 angeordnet ist. Um die andere Umformkontur 38 unter dem Spalt 36 zu positionieren, muss die Amboßplatte 14 so weit angehoben werden, dass die Fixierelemente 46 aus den Aufnahmekonturen 48 herausgehoben sind. Dann kann die Amboßplatte 14 um eine mittige, senkrecht zu ihrer Oberfläche verlaufende Drehachse verdreht werden. Zudem weist die Amboßplatte 14 einen mittig nach unten abstehenden Zapfen 50 auf, durch dessen Mittellinie die Drehachse verläuft und der in einer Führung im Amboßschenkel 16 verschieblich aufgenommen ist.

Zum Anheben der Amboßplatte 14 von der Heftstellung in eine in Fig. 4b, 5b gezeigte Wechselstellung, in der die Fixierelemente 46 mit den Aufnahmekonturen 48 außer Eingriff sind, wird der Zapfen 50 mittels eines im Amboßschenkel 16 in einer vom hinteren Bereich 20 zum vorderen Bereich 12 verlaufenden Längsrichtung 52 verschieblich gelagerten Schiebers 54 aus Kunststoff beaufschlagt, der wiederum eine vom Bediener beaufschlagbare Druckfläche 56 aufweist, die im hinteren Bereich 20 des Amboßschenkels 16 angeordnet ist. Im Amboßschenkel 16 ist ein als Blattfeder ausgebildetes Betätigungselement 58 an seinem dem hinteren Bereich 20 zugewandten hinteren Endbereich 60 fixiert. Die Blattfeder 58 weist an ihrem dem hinteren Endbereich 60 abgewandten vorderen Ende 62 einen Schlitz 64 auf, der zum vorderen Ende 62 offen ist und sich ein Stück weit in der Längsrichtung 52 erstreckt. Der Schlitz 64 nimmt einen Grundkörper 66 des Zapfens 50 auf, von dem im Abstand zueinander ein oberer Wulst 68 und ein unterer Wulst 70 radial abstehen und rings umlaufen. Der obere Wulst 68 weist eine nach unten gerichtete Betätigungsfläche 69 auf, unter der das vordere Ende 62 der Blattfeder 58 angeordnet ist. Die Blattfeder 58 ist vom vorderen Ende 62 aus zunächst nach unten gebogen und erstreckt sich zum hinteren Endbereich 16 hin wieder schräg nach oben, so dass sie an ihrer Unterseite eine in Richtung zum hinteren Bereich 20 schräg ansteigende Gleitfläche 72 aufweist, unter der der Schieber 54 mit seinem vorderen Ende angeordnet ist. Den Abschluss des Schiebers 54 bildet eine Rückwand 74, deren dem vorderen Bereich 12 abgewandte Außenfläche die Druckfläche 56 ist. Eine Druckfeder 76 ist zwischen einer dem hinteren Bereich 20 zugewandten ersten Abstützfläche 78 am Amboßschenkel 16 und einer im vorderen Bereich 12 zugewandten zweiten Abstützfläche 80 am Schieber 54 abgestützt und wirkt mit ihrer Rückstellkraft einem Verschieben des Schiebers 54 in der Längsrichtung 52 entgegen.

Der Amboßschenkel 16 weist ein Innenteil 82 aus Blech sowie eine das Innenteil 82 zumindest teilweise aufnehmende Verkleidung 84 aus Kunststoff auf, welche zwei im Abstand zueinander angeordnete Seitenwände 86 aufweist. Die Seitenwände 86 sind im vorderen Bereich 12 niedriger ausgebildet als im hinteren Bereich 20 beziehungsweise im Bereich des Lagerbocks 18. Im Bereich der Amboßplatte 14 erstrecken sie sich bis zu einer Oberfläche 88 des Innenteils 82, die mit der Oberfläche der Amboßplatte 14 fluchtet, wenn sich diese in der Heftstellung befindet. Zwischen den Seitenwänden 86 befindet sich im hinteren Bereich 20 eine hintere Öffnung 90, die von der Rückwand 74 ausgefüllt wird, wenn sich die Amboßplatte 14 in der Heftstellung befindet. An seiner Unterseite ist die Verkleidung 84 vollständig geschlossen.

Der Treiberschenkel 28 weist ebenfalls eine nach hinten weisende hintere Begrenzungswand 92 auf, die eine Druckpartie 94 zum Beaufschlagen der Rückwand 74 bildet. Zu diesem Zweck weist die Rückwand 74 einen in der Längsrichtung 52 schräg nach oben gerichteten Fortsatz 96 auf, an dem bei geschlossenem Klammermagazin 26 (Fig. 1, 3a, 3b) eine untere Kante 98 der hinteren Begrenzungswand 92 anliegt oder in geringem Abstand zur ihr angeordnet ist. Bei geschlossenem Klammermagazin 26 bilden die Außenfläche 100 der hinteren Begrenzungswand 92 sowie die Druckfläche 56 eine mit Ausnahme dem notwendigen Spiel geschuldeter kleiner Spalte geschlossene Rückseite des Heftklammergeräts 10.

Beim Öffnen des Klammermagazins 26 (Fig. 4a, b, 5a, b, 6b) beaufschlagt die Druckpartie 94 die Rückwand 74, indem zunächst die untere Kante 98 den Fortsatz 96 beaufschlagt und später die hintere Begrenzungswand 92 mit ihrer Außenfläche 100 die Druckfläche 56 beaufschlagt. Dadurch wird beim Öffnen des Klammermagazins 26 der Schieber 54 in der Längsrichtung 52 gegen die Kraft der Druckfeder 76 nach vorne geschoben. Dabei beaufschlagt der Schieber 54 die Gleitfläche 72 und gleitet an ihr entlang. Dadurch wird die Blattfeder 58 gespannt und ihr vorderes Ende 62 wird angehoben und beaufschlagt die Betätigungsfläche 69, so dass auch die Amboßplatte 14 aus der Heftstellung in die Wechselstellung gehoben wird. Bei einem Schließen des Klammermagazins 26 bewirkt die Druckfeder 76 ein Zurückschieben des Schiebers 54 entgegen der Längsrichtung 52. Die Blattfeder 58 wird dadurch entspannt und zieht durch Beaufschlagung des unteren Wulsts 70 die Amboßplatte 14 wieder nach unten in die Heftstellung.

Zusammenfassend ist folgendes festzuhalten: Die Erfindung betrifft ein Heftklammergerät 10 mit einem in seinem vorderen Bereich 12 eine Amboßplatte 14 tragenden Amboßschenkel 16, mit einem an einem Lagerbock 18 im hinteren Bereich 20 des Amboßschenkels 16 um eine Querachse 24 begrenzt verschwenkbaren Klammermagazin 26 und mit einem um die Querachse 24 gegenüber dem Klammermagazin 26 und dem Amboßschenkel 16 begrenzt verschwenkbaren, einen Treiber 30 zum Durchführen von Heftklammern 32 durch einen über der Amboßplatte 14 angeordneten Spalt 36 am Vorderende 34 des Klammermagazins 26 tragenden Treiberschenkel 28, wobei die Amboßplatte 14 mindestens zwei Umformkonturen 38 für die Heftklammern 32 aufweist und zwischen einer Heftstellung, in der sie verdrehfest am Amboßschenkel 16 fixiert ist, und einer Wechselstellung, in der sie bezüglich des Amboßschenkels 16 verdrehbar ist, relativ zum Amboßschenkel 16 beweglich ist. Erfindungsgemäß ist vorgesehen, dass im Amboßschenkel 16 ein Schieber 54 zum Bewegen der Amboßplatte 14 aus der Heftstellung in die Wechselstellung in einer vom hinteren Bereich 20 zum vorderen Bereich 12 verlaufenden Längsrichtung 52 gegen eine Rückstellkraft linear verschieblich gelagert ist, der eine zum Verschieben in der Längsrichtung 52 beaufschlagbare Druckfläche 56 im hinteren Bereich 20 des Amboßschenkels 16 aufweist.

## Patentansprüche

1. Heftklammergerät mit einem in seinem vorderen Bereich (12) eine Amboßplatte (14) tragenden Amboßschenkel (16), mit einem an einem Lagerbock (18) im hinteren Bereich (20) des Amboßschenkels (16) um eine Querachse (24) begrenzt verschwenkbaren Klammermagazin (26) und mit einem um die Querachse (24) gegenüber dem Klammermagazin (26) und dem Amboßschenkel (16) begrenzt verschwenkbaren, einen Treiber (30) zum Durchführen von Heftklammern (32) durch einen über der Amboßplatte (14) angeordneten Spalt (36) am Vorderende (34) des Klammermagazins (26) tragenden Treiberschenkel (28), wobei die Amboßplatte (14) mindestens zwei Umformkonturen (38) für die Heftklammern (32) aufweist und zwischen einer Heftstellung, in der sie verdrehfest am Amboßschenkel (16) fixiert ist, und einer Wechselstellung, in der sie bezüglich des Amboßschenkels (16) verdrehbar ist, relativ zum Amboßschenkel (16) beweglich ist, **dadurch gekennzeichnet, dass** im Amboßschenkel (16) ein Schieber (54) zum Bewegen der Amboßplatte (14) aus der Heftstellung in die Wechselstellung in einer vom hinteren Bereich (20) zum vorderen Bereich (12) verlaufenden Längsrichtung (52) gegen eine Rückstellkraft linear verschieblich gelagert ist, der eine zum Verschieben in der Längsrichtung (52) beaufschlagbare Druckfläche (56) im hinteren Bereich (20) des Amboßschenkels (16) aufweist.

2. Heftklammergerät nach Anspruch 1, **dadurch gekennzeichnet, dass** die Amboßplatte (14) mindestens ein nach unten abstehendes Fixierelement (46) aufweist, das in der Heftstellung unverdrehbar in einer Aufnahmekontur (48) im Amboßschenkel (16) aufgenommen und in der Wechselstellung aus der Aufnahmekontur (48) herausgehoben ist.

3. Heftklammergerät nach Anspruch 2, **dadurch gekennzeichnet, dass** die Amboßplatte (14) einen nach unten abstehenden Zapfen (50) aufweist und dass im Amboßschenkel (16) ein Betätigungselement (58) angeordnet ist, dessen vorderes Ende (62) zum Beaufschlagen einer nach unten gerichteten Betätigungsfläche (69) am Zapfen (50) durch Verschieben des Schiebers (54) in der Längsrichtung (52) anhebbar ist.

4. Heftklammergerät nach Anspruch 3, **dadurch gekennzeichnet, dass** der Zapfen (50) einen Grundkörper (66) und einen vom Grundkörper (66) radial abstehenden Wulst (68) aufweist, an dessen Unterseite die Betätigungsfläche (69) angeordnet ist, und dass das Betätigungselement (58) einen zu seinem vorderen Ende (62) offenen, den Grundkörper (66) aufnehmenden und sich in der Längsrichtung (52) erstreckenden Schlitz (64) aufweist.

5. Heftklammergerät nach Anspruch 3 oder 4, **dadurch gekennzeichnet, dass** das Betätigungselement (58) an seiner Unterseite eine sich zum hinteren Bereich (20) schräg nach oben erstreckende vom Schieber (54) beaufschlagbare Gleitfläche (72) aufweist.

6. Heftklammergerät nach einem der Ansprüche 3 bis 5, **dadurch gekennzeichnet, dass** das Betätigungselement (58) eine an ihrem dem vorderen Ende (62) abgewandten hinteren Endbereich (60) am Amboßschenkel (16) fixierte Blattfeder ist.

7. Heftklammergerät nach einem der Ansprüche 4 bis 6, **dadurch gekennzeichnet, dass** der Zapfen (50) einen weiteren Wulst (70) aufweist, der im Abstand zum Wulst (68) radial vom Grundkörper (66) absteht, und dass das vordere Ende (62) des Betätigungselements (58) zwischen dem Wulst (68) und dem weiteren Wulst (70) angeordnet ist.

8. Heftklammergerät nach einem der vorangehenden Ansprüche, **dadurch gekennzeichnet, dass** zwischen einer dem hinteren Bereich (20) zugewandten ersten Abstützfläche (78) am Amboßschenkel (16) und einer dem vorderen Bereich (12) zugewandten zweiten Abstützfläche (80) am Schieber (54) eine die Rückstellkraft aufbringende Druckfeder (76) angeordnet ist.

9. Heftklammergerät nach einem der vorangehenden Ansprüche, **dadurch gekennzeichnet, dass** die Druckfläche (56) Teil einer Rückwand (74) ist, die eine hintere Öffnung (90) im Amboßschenkel (16) zumindest größtenteils ausfüllt.

10. Heftklammergerät nach Anspruch 9, **dadurch gekennzeichnet, dass** der Treiberschenkel (28) eine Druckpartie (94) aufweist, die beim Verschwenken um die Querachse (24) die Rückwand (74) beaufschlagt und den Schieber (54) gegen die Rückstellkraft verschiebt.

11. Heftklammergerät mit einem in seinem vorderen Bereich (12) eine Amboßplatte (14) tragenden Amboßschenkel (16), mit einem an einem Lagerbock (18) im hinteren Bereich (20) des Amboßschenkels (16) um eine Querachse (24) begrenzt verschwenkbaren Klammermagazin (26) und mit einem um die Querachse (24) gegenüber dem Klammermagazin (26) und dem Amboßschenkel (16) begrenzt verschwenkbaren, einen Treiber (30) zum Durchführen von Heftklammern (32) durch einen über der Amboßplatte (14) angeordneten Spalt (36) am Vorderende (34) des Klammermagazins (26) tragenden Treiberschenkel (28), **dadurch gekennzeichnet, dass** der Amboßschenkel (16) eine hintere Öffnung (90) aufweist, die durch eine Rückwand (74) zumindest größtenteils ausgefüllt wird, und dass der Treiberschenkel (28) eine Druckpartie (94) aufweist, die beim Verschwenken um die Querachse (24) die Rückwand (74) gegen eine Rückstellkraft in einer vom hinteren Bereich (20) zum vorderen Bereich (12) verlaufenden Längsrichtung (52) verschiebt.

12. Heftklammergerät nach einem der Ansprüche 9 bis 11, **dadurch gekennzeichnet, dass** die hintere Öffnung (90) seitlich durch zwei sich in der Längsrichtung (52) erstreckende Seitenwände (86) des Amboßschenkels (16) begrenzt wird.

13. Heftklammergerät nach einem der Ansprüche 9 bis 12, **dadurch gekennzeichnet, dass** die Rückwand (74) einen sich in der Längsrichtung (52) schräg nach oben erstreckenden Fortsatz (96) aufweist und dass die Druckpartie (94) eine am Fortsatz (96) anliegende untere Kante (98) einer hinteren Begrenzungswand (92) des Treiberschenkels (28) aufweist.

14. Heftklammergerät nach Anspruch 13, **dadurch gekennzeichnet, dass** die Rückwand (74) und die hintere Begrenzungswand (92) miteinander fluchtende, eine Rückseite des Heftklammergeräts bildende Außenflächen (56, 100) aufweisen.

15. Heftklammergerät nach einem der vorangehenden Ansprüche, **dadurch gekennzeichnet, dass** der Treiberschenkel (28) und gegebenenfalls das Klammermagazin (26) gegenüber dem Amboßschenkel (16) um einen Schwenkwinkel von mindestens 150° gegeneinander verschwenkbar sind.

## Claims

1. Stapler with an anvil arm (16) carrying an anvil plate (14) in its front region (12), with a staple magazine (26) pivotable to a limited extent about a transverse axis (24) on a bearing block (18) in the rear region (20) of the anvil arm (16) and with a driver arm (28) pivotable to a limited extent about the transverse axis (24) relative to the staple magazine (26) and the anvil arm (16), supporting a driver (30) for feeding staples (32) through a gap (36) arranged above the anvil plate (14) on the front end (34) of the staple magazine (26), wherein the anvil plate (14) has at least two forming contours (38) for the staples (32) and between a stapling position, in which it is fixed securely against rotation on the anvil arm (16), and a change position, in which it can be rotated with respect to the anvil arm (16), is movable relative to the anvil arm (16), **characterised in that** a slider (54) is linearly displaceably mounted in the anvil arm (16) in a longitudinal direction running from the rear region (20) to the front region (12) against a restoring force for moving the anvil plate (14) out of the stapling position into the change position, which has a pressure surface (56) in the rear region (20) of the anvil arm (16) which can be acted upon for the displacement in the longitudinal direction (52).

2. Stapler according to claim 1, **characterised in that** the anvil plate (14) has at least one fixing element (46) projecting downwards, which is received in the stapling position in a non-rotatable manner in a receiving contour (48) in the anvil arm (16) and in the change position is lifted out of the receiving contour (48).

3. Stapler according to claim 2, **characterised in that** the anvil plate (14) has a pin (50) projecting downwards, and that in the anvil arm (16) an actuating element (58) is arranged, the front end (62) of which can be lifted for acting upon an actuating surface (69) directed downwards on the pin (50) by displacing the slider (54) in the longitudinal direction (52).

4. Stapler according to claim 3, **characterised in that** the pin (50) has a base body (66) and a bead (68) projecting radially from the base body (66), on the underside of which the actuating surface (69) is arranged, and that the actuating element (58) has a slot (64) open on its front end (62), receiving the base body (66) and extending in the longitudinal direction (52).

5. Stapler according to claim 3 or 4, **characterised in that** the actuating element (58) on its underside has a sliding surface (72), which can be acted upon by the slider (54) extending obliquely upwards toward the rear region (20).

6. Stapler according to any one of claims 3 to 5, **characterised in that** the actuating element (58) is a leaf spring fixed on the anvil arm (16) on its rear end region (60) facing away from the front end (62).

7. Stapler according to any one of claims 4 to 6, **characterised in that** the pin (50) has a further bead (70), which projects radially at a distance to the bead (68) from the base body (66), and that the front end (62) of the actuating element (58) is arranged between the bead (68) and the further bead (70).

8. Stapler according to any one of the preceding claims, **characterised in that** a pressure spring (76) applying restoring force is arranged between a first support surface (78) on the anvil arm (16) facing the rear region (20) and a second support surface (80) on the slider (54) facing the front region (12).

9. Stapler according to any one of the preceding claims, **characterised in that** the pressure surface (56) is part of a rear wall (74), which at least largely fills a rear opening (90) in the anvil arm (16).

10. Stapler according to claim 9, **characterised in that** the driver arm (28) has a pressure section (94), which acts upon the rear wall (74) when pivoting about the transverse axis (24) and displaces the slider (54) against the restoring force.

11. Stapler with an anvil arm (16) carrying an anvil plate (14) in its front region (12), with a staple magazine (26) pivotable to a limited extent about a transverse axis (24) on a bearing block (18) in the rear region (20) of the anvil arm (16) and with a driver arm (28) pivotable to a limited extent about the transverse axis (24) relative to the staple magazine (26) and the anvil arm (16), supporting a driver (30) for feeding staples (32) through a gap (36) arranged above the anvil plate (14) on the front end (34) of the staple magazine (26), **characterised in that** the anvil arm (16) has a rear opening (90), which is at least largely filled by a rear wall (74), and that the driver arm (28) has a pressure section (94), which, when pivoting about the transverse axis (24), displaces the rear wall (74) against a restoring force in a longitudinal direction (52) running from the rear region (20) to the front region (12).

12. Stapler according to any one of claims 9 to 11, **characterised in that** the rear opening (90) is limited laterally by two side walls (86) of the anvil arm (16) extending in the longitudinal direction (52).

13. Stapler according to any one of claims 9 to 12, **characterised in that** the rear wall has an extension (96) extending obliquely upwards in the longitudinal direction (52) and that the pressure section (94) has a lower edge (98) of a rear limiting wall (92) of the driver arm (28), which lower edge abuts against the extension (96).

14. Stapler according to claim 13, **characterised in that** the rear wall (74) and the rear limiting wall (92) have outer surfaces (56, 100) aligned with one another and forming a rear side of the stapler.

15. Stapler according to any one of the preceding claims, **characterised in that** the driver arm (28) and, if applicable, the staple magazine (26) are mutually pivotable relative to the anvil arm (16) about a pivot angle of at least 150°.

## Revendications

1. Agrafeuse, avec une branche d'enclume (16) portant dans sa région avant (12) une plaque d'enclume (14), avec un magasin d'agrafes (26) à faculté limitée de pivotement autour d'un axe transversal (24) sur un support de palier (18) dans la région arrière (20) de la branche d'enclume (16), et avec une branche d'entraîneur (28) à faculté limitée de pivotement autour de l'axe transversal (24) par rapport au magasin d'agrafes (26) et à la branche d'enclume (16), portant un entraîneur (30) pour faire passer des agrafes (32) à travers une fente (36) disposée au-dessus de la plaque d'enclume (14) à l'extrémité avant (34) du magasin d'agrafes (26), sachant que la plaque d'enclume (14) présente au moins deux contours de formage (38) pour les agrafes (32) et est mobile par rapport à la branche d'enclume (16) entre une position d'agrafage, dans laquelle elle est immobilisée sans possibilité de rotation sur la branche d'enclume (16), et une position de remplacement dans laquelle elle est rotative par rapport à la branche d'enclume (16), **caractérisée en ce qu'**un poussoir (54), destiné à déplacer la plaque d'enclume (14) de la position d'agrafage dans la position de remplacement, est monté dans la branche d'enclume (16) à translation linéaire à l'encontre d'une force de rappel dans une direction longitudinale (52) s'étendant de la région arrière (20) vers la région avant (12), poussoir qui présente, dans la région arrière (20) de la branche d'enclume (16), une face de pression (56) pouvant être sollicitée pour la translation dans la direction longitudinale (52).

2. Agrafeuse selon la revendication 1, **caractérisée en ce que** la plaque d'enclume (14) présente au moins un élément d'immobilisation (46) partant en saillie vers le bas, qui dans la position d'agrafage est reçu sans possibilité de rotation dans un contour récepteur (48) dans la branche d'enclume (16), et qui est soulevé hors du contour récepteur (48) dans la position de remplacement.

3. Agrafeuse selon la revendication 2, **caractérisée en ce que** la plaque d'enclume (14) présente un tourillon (50) partant en saillie vers le bas, et **en ce qu'**un élément d'actionnement (58) est disposé dans la branche d'enclume (16), élément dont l'extrémité avant (62) peut, par translation du poussoir (54) dans la direction longitudinale (52), être soulevée afin de solliciter une face d'actionnement (69), orientée vers le bas, sur le tourillon (50).

4. Agrafeuse selon la revendication 3, **caractérisée en ce que** le tourillon (50) présente un corps de base (66) et un bourrelet (68) faisant saillie radialement du corps de base (66) et sur le côté inférieur duquel est disposée la face d'actionnement (69), et **en ce que** l'élément d'actionnement (58) présente une fente (64) ouverte vers son extrémité avant (62), recevant le corps de base (66) et s'étendant dans la direction longitudinale (52).

5. Agrafeuse selon la revendication 3 ou 4, **caractérisée en ce que** l'élément d'actionnement (58) présente sur son côté intérieur une face de glissement (72) s'étendant en oblique vers le haut en direction de la région arrière (20) et pouvant être sollicitée par le poussoir (54).

6. Agrafeuse selon l'une des revendications 3 à 5, **caractérisée en ce que** l'élément d'actionnement (58) est un ressort à lames fixé sur la branche d'enclume (16) par sa région terminale arrière (60) opposée à l'extrémité avant (62).

7. Agrafeuse selon l'une des revendications 4 à 6, **caractérisée en ce que** le tourillon (50) présente un bourrelet supplémentaire (70) qui fait saillie radialement du corps de base (66) à distance du bourrelet (68), et **en ce que** l'extrémité avant (62) de l'élément d'actionnement (58) est disposée entre le bourrelet (68) et le bourrelet supplémentaire (70).

8. Agrafeuse selon l'une des revendications précédentes, **caractérisée en ce qu'**un ressort de pression (76) exerçant la force de rappel est disposé entre une première face d'appui (78), tournée vers la région arrière (20), sur la branche d'enclume (16) et une deuxième face d'appui (80), tournée vers la région avant (12), sur le poussoir (54).

9. Agrafeuse selon l'une des revendications précédentes, **caractérisée en ce que** la face de pression (56) fait partie d'une paroi arrière (74) qui remplit au moins pour sa majeure partie une ouverture arrière (90) dans la branche d'enclume (16).

10. Agrafeuse selon la revendication 9, **caractérisée en ce que** la branche d'entraîneur (28) présente une partie de pression (94) qui, lors du pivotement autour de l'axe transversal (24), sollicite la paroi arrière (74) et déplace le poussoir (54) en translation à l'encontre de la force de rappel.

11. Agrafeuse, avec une branche d'enclume (16) portant dans sa région avant (12) une plaque d'enclume (14), avec un magasin d'agrafes (26) à faculté limitée de pivotement autour d'un axe transversal (24) sur un support de palier (18) dans la région arrière (20) de la branche d'enclume (16), et avec une branche d'entraîneur (28) à faculté limitée de pivotement autour de l'axe transversal (24) par rapport au magasin d'agrafes (26) et à la branche d'enclume (16), portant un entraîneur (30) pour faire passer des agrafes (32) à travers une fente (36) disposée au-dessus de la plaque d'enclume (14) à l'extrémité avant (34) du magasin d'agrafes (26), **caractérisée en ce que** la branche d'enclume (16) présente une ouverture arrière (90) qui est remplie au moins pour sa majeure partie par une paroi arrière (74), et **en ce que** la branche d'entraîneur (28) présente une partie de pression (94) qui, lors du pivotement autour de l'axe transversal (24), déplace la paroi arrière (74) en translation à l'encontre d'une force de rappel dans une direction longitudinale (52) s'étendant de la région arrière (20) vers la région avant (12).

12. Agrafeuse selon l'une des revendications 9 à 11, **caractérisée en ce que** l'ouverture arrière (90) est délimitée latéralement par deux parois latérales (86) de la branche d'enclume (16) qui s'étendent dans la direction longitudinale (52).

13. Agrafeuse selon l'une des revendications 9 à 12, **caractérisée en ce que** la paroi arrière (74) présente un prolongement (96) s'étendant en oblique vers le haut dans la direction longitudinale (52), et **en ce que** la partie de pression (94) présente une arête inférieure (98), s'appliquant contre le prolongement (96) d'une paroi de délimitation arrière (92) de la branche d'entraîneur (28).

14. Agrafeuse selon la revendication 13, **caractérisée en ce que** la paroi arrière (74) et la paroi de délimitation arrière (92) présentent des faces extérieures (56, 100) mutuellement alignées, formant un côté arrière de l'agrafeuse.

15. Agrafeuse selon l'une des revendications précédentes, **caractérisée en ce que** la branche d'entraîneur (28) et éventuellement le magasin d'agrafes (26) peuvent pivoter par rapport à la branche d'enclume (16) d'un angle de pivotement d'au moins 150°.
